# EUROPÄISCHE PATENTANMELDUNG

(11) **EP 1 486 326 A1**
(43) Veröffentlichungstag der Anmeldung: **15.12.2004**
(21) Anmeldenummer: 04011204.7
(22) Anmeldetag: 11.05.2004
(51) Int. Cl.: B32B 27/40, A47D 5/00, A47D 15/00

(54) **Wickelauflage**

(30) Priorität: 10.06.2003 DE 20308980 U
(71) Anmelder: ROBA Baumann GmbH, 96237 Ebersdorf (DE)
(72) Erfinder: Thimm, Carolin, 96237 Ebersdorf (DE)
(74) Vertreter: Meissner, Bolte & Partner

(57) **Zusammenfassung**

Wickelauflage für Kleinkinder, bestehend aus einer mit einem Überzug versehenen Polsterschicht, wobei der Überzug an mindestens einer Seite (1) der Wickelauflage aus einem kunststoffbeschichteten Textil hergestellt ist.

## Beschreibung

Die vorliegende Erfindung betrifft eine Wickelauflage gemäß dem Oberbegriff des Anspruchs 1.

Das Wickeln von Kleinkindern findet in vielen Haushalten auf Wickeltischen oder Wickelkommoden statt. Da die beiden vorgenannten Einrichtungsgegenstände entweder aus Holz oder einem harten Kunststoff bestehen, sind Wickelauflagen erhältlich, die im allgemeinen aus einer mit einem Überzug versehenen Polsterschicht bestehen und auf dem jeweiligen Wickeltisch bzw. der jeweiligen Wickelkommode plaziert werden können. Damit wird erreicht, daß das Kleinkind nicht direkt auf dem harten Material liegen muß, sondern auf einer gepolsterten Unterlage liegen kann.

Es sind einerseits Wickelauflagen erhältlich, deren Überzug zumindest an einer Seite, nämlich der Seite, auf der das Kind liegt, aus einem Textil hergestellt ist. Ferner sind Wickelauflagen erhältlich, deren Überzug an der Seite, auf der das Kleinkind liegt, aus Kunststoff hergestellt ist. Im Falle textiler Überzüge ergibt sich der Nachteil, daß das Überzugsmaterial saugfähig ist. D.h., daß Flüssigkeiten, insbesondere solche, die vom zu wickelnden Kleinkind stammen, in die Wickelauflage eindringen und von dieser aufgesogen werden können. Ist die Liegefläche aus Kunststoff gefertigt, so ist die Oberfläche zwar flüssigkeitsabweisend, jedoch fängt das Kleinkind auf der Plastikunterlage an zu schwitzen, und fühlt sich dadurch unwohl. Ferner kann hierdurch die Bildung von Hautausschlägen und vor allem das Wachstum von Hautpilzen gefördert werden. Ein weiterer Nachteil von zumindest Teilen der kunststoffhaltigen Wickelauflagen ist eine mögliche Gefährdung der Gesundheit der Kleinkinder durch Weichmacher und ähnliche Substanzen in den Kunststoffen, ebenso wie, insbesondere im Falle von PVC, eine äußerst umweltschädliche Entsorgungsmöglichkeit, wenn die Wickelauflage nicht mehr gebraucht wird bzw. funktionsunfähig ist.

Aufgabe der vorliegenden Erfindung ist es, eine wasserundurchlässige, gut per Hand und auch maschinell zu reinigende, haut- und gesundheitsfreundliche Wickelauflage bereitzustellen, die darüber hinaus umweltfreundlich entsorgt werden kann.

Diese Aufgabe wird durch die kennzeichnenden Merkmale des Anspruches 1 gelöst, wobei bevorzugte Details in den abhängigen Ansprüchen beschrieben sind.

Der Kern der vorliegenden Erfindung liegt also darin, daß der Überzug der Wickelauflage an mindestens einer Seite der Wickelauflage aus einem kunststoffbeschichteten Textil hergestellt ist. Wird das Kleinkind beim Wickeln auf diese Seite gelegt, so erhält man eine Kombination der Vorteile der beiden Varianten des oben näher beschriebenen Standes der Technik, ohne dessen Nachteilen ausgesetzt zu sein. Das Material ist einerseits anschmiegsam und hautfreundlich; das Kleinkind neigt nicht dazu, auf der Unterlage zu schwitzen, es fühlt sich somit wohl und ist auch nicht der Gefahr ausgesetzt, Hautausschläge oder -pilze durch unnötiges Schwitzen zu fördern. Auf der anderen Seite ist das Material abwaschbar und wasserundurchlässig, wodurch es völlig unproblematisch ist, falls eine Flüssigkeit auf die Wickelauflage gelangen sollte.

In einer bevorzugten Ausführungsform ist das Textil mit Polyurethan (PU) beschichtet. Polyurethan ermöglicht neben den oben genannten Vorteilen zusätzlich eine kostengünstige Herstellung der erfindungsgemäßen Wickelauflage.

Das Textil der Wickelauflage besteht in einer bevorzugten Ausführungsform aus Leinen oder Baumwolle. Hierbei handelt es sich um Materialien, die viele Menschen bevorzugen, da sie sehr angenehm auf der Haut zu tragen sind.

Vorzugsweise besteht die Liegefläche der Wickelauflage aus kunststoffbeschichtetem Textil und die gegenüberliegende Auflagefläche aus einer Kunststoffolie, insbesondere einer Folie aus Polyethylen (PE) oder einem Polyethylen-Ethylenvinylacetat-Copolymer (PE-EVA). Die Liegefläche bietet somit all die oben genannten Vorteile einer kunststoffbeschichteten Textilfläche; die gegenüberliegende Auflagefläche besteht aus einer Kunststoffolie, die kostengünstig hergestellt werden kann. Polyethylen ist dabei eine sehr preiswerte Alternative; Polyethylen-Ethylenvinylacetat zeichnet sich durch eine hohe mechanische Stabilität aus.

Vorzugsweise ist die Polsterschicht der Wickelauflage aus einem waschbaren Schaum- oder Vliesstoff gefertigt. Somit kann die gesamte Wickelauflage ohne eine Entfernung der Polsterschicht entweder von Hand oder auch maschinell gewaschen werden.

In einer weiteren bevorzugten Ausführungsform kann der Überzug nach Art eines Kissenbezuges an wenigstens einer Längskante öffenbar sein, so daß die Polsterschicht entfern- oder auswechselbar ist. Dies bietet beim Waschen den Vorteil, daß die Wickelauflage sehr schnell wieder verwendbar ist, da die Polsterschicht nicht mitgetrocknet werden muß. Ferner kann nach langem Gebrauch, wenn die Polsterschicht verschlissen oder komprimiert sein sollte, diese ausgetauscht werden, ohne daß der Käufer gezwungen ist, eine komplette Wickelauflage zu kaufen.

Nachstehend soll nun ein bevorzugtes Ausführungsbeispiel einer erfindungsgemäßen Wickelauflage anhand der beigefügten Zeichnungen näher erläutert werden. Diese zeigen in:
- Fig. 1: den Aufbau einer erfindungsgemäßen Wickelauflage im Querschnitt; und
- Fig. 2: eine erfindungsgemäße Wickelauflage in Draufsicht.

Fig. 1 stellt ein Ausführungsbeispiel für eine erfindungsgemäße Wickelauflage im Querschnitt dar. Die Wickelauflage besteht aus einer oberen Seite 1 des Überzugs, die aus Polyurethan (PU)-beschichtetem Stoff hergestellt und somit wasserundurchlässig und abwischbar ist. Selbstverständlich treffen auch die anderen weiter oben genannten Vorteile für die hier beschriebene obere Seite des Überzugs zu. Diese obere Seite wird im allgemeinen als Liegefläche für das Kleinkind verwendet. Weiterhin besteht die erfindungsgemäße Wickelauflage aus einer unteren Seite 2 des Überzugs, die kostengünstig aus Polyethylen (PE) oder einem Polyethylen-Ethylenvinylacetat (PE-EVA) gefertigt ist und mit der oberen Seite des Überzugs über eine Naht 3 verbunden ist. Die untere Seite des Überzugs wird im allgemeinen zur Auflage auf einem Wickeltisch oder einer Wickelkommode verwendet. Der Überzug der Wickelauflage ist mit einer Polsterschicht 4 gefüllt, die aus einem vorzugsweise waschbaren Schaum- oder Vliesstoff besteht. Von den äußeren Rändern der Wickelauflage nach innen beabstandet befindet sich eine Art Steppnaht 5, die die Wickelauflage U-förmig in einen äußeren Bereich 6 und einen inneren Bereich 7 trennt (vgl. Fig. 2). Diese Naht ermöglicht ein einfaches Abbiegen bzw. Klappen, insbesondere Hochklappen des äußeren Bereiches, um die Wickelauflage somit in einfacher Art und Weise an die Ausmaße des Wickeltisches bzw. der Wickelkommode anpassen zu können. Ferner sind bei Wickeltischen bzw. Wickelkommoden passender Ausmaße auch die senkrechten Konstruktionen, die es verhindern, daß das Kleinkind vom Wickeltisch bzw. der Wickelkommode fallen kann, durch den hochgeklappten äußeren Bereich der Wickelauflage gepolstert, so daß das Kleinkind sich nicht stoßen kann.

Sämtliche in den Anmeldungsunterlagen offenbarten Merkmale werden als erfindungswesentlich beansprucht, soweit sie einzeln oder in Kombination gegenüber dem Stand der Technik neu sind.

### Bezugszeichenliste

- 1: obere Seite des Überzugs
- 2: untere Seite des Überzugs
- 3: Naht
- 4: Polsterschicht
- 5: Naht
- 6: äußerer Bereich
- 7: innerer Bereich

## Patentansprüche

1. Wickelauflage für Kleinkinder, bestehend aus einer mit einem Überzug versehenen Polsterschicht,
**dadurch gekennzeichnet, daß**
der Überzug an mindestens einer Seite (1) der Wickelauflage aus einem kunststoffbeschichteten Textil hergestellt ist.

2. Wickelauflage nach Anspruch 1,
**dadurch gekennzeichnet, daß**
das Textil mit Polyurethan (PU) beschichtet ist.

3. Wickelauflage nach Anspruch 1 oder 2,
**dadurch gekennzeichnet, daß**
das Textil aus Leinen oder Baumwolle besteht.

4. Wickelauflage nach einem der vorangehenden Ansprüche,
**dadurch gekennzeichnet, daß**
die Liegefläche (1) der Wickelauflage aus kunststoffbeschichtetem Textil und die gegenüberliegende Auflagefläche (2) aus einer Kunststoffolie, insbesondere einer Folie aus Polyethylen (PE) oder einem Polyethylen-Ethylenvinylacetat-Copolymer (PE-EVA) besteht.

5. Wickelauflage nach einem der vorangehenden Ansprüche,
**dadurch gekennzeichnet, daß**
die Polsterschicht (4) der Wickelauflage aus einem waschbaren Schaum- oder Vliesstoff besteht.

6. Wickelauflage nach einem der vorangehenden Ansprüche,
**dadurch gekennzeichnet, daß**
der Überzug nach Art eines Kissenbezuges an wenigstens einer Längskante öffenbar ist, so daß die Polsterschicht entfern- oder austauschbar ist.
